# EUROPÄISCHE PATENTANMELDUNG

(11) **EP 4 749 175 A1**
(43) Veröffentlichungstag der Anmeldung: **27.05.2026**
(21) Anmeldenummer: 24214431.9
(22) Anmeldetag: 21.11.2024
(51) Int. Cl.: F17C 3/08, F17C 9/02

(54) **DOPPELWANDIGER SPEICHERBEHÄLTER MIT INTEGRIERTEM HEIZELEMENT**

(71) Anmelder: Linde GmbH, 82049 Pullach (DE)
(72) Erfinder: Lachermeier, Armin, 82049 Pullach (DE); Schäfer, Simon, 82049 Pullach (DE); Hibsch, Florian, 82049 Pullach (DE); Schanda, Lukas, 82049 Pullach (DE); Acher, Thomas, 82049 Pullach (DE); Brücklmeier, Martin, 82049 Pullach (DE)
(74) Vertreter: Zahn, Christoph

(57) **Zusammenfassung**

Es wird ein Speicherbehälter für ein Medium beschrieben, insbesondere für verflüssigte Gase, aufweisend einen Außenbehälter 10, einen Innenbehälter 11, eine zwischen dem Innen- und dem Außenbehälter angeordnete Isolierung 13, eine in den Innenbehälter führende Befüllleitung 3 für das zu speichernde Medium, und eine aus dem Innenbehälter führende Abführleitung 14 für das zu speichernde Medium. Erfindungsgemäß sind dem Innenbehälter Mittel zum Erwärmen 15 des Innenbehälters zugeordnet.

## Beschreibung

Die Erfindung betrifft einen Speicherbehälter für ein Medium, insbesondere für verflüssigte Gase, aufweisend einen Außenbehälter, einen Innenbehälter, eine zwischen dem Innen- und dem Außenbehälter angeordnete Isolierung, eine in den Innenbehälter führende Befüllleitung für das zu speichernde Medium, und eine aus dem Innenbehälter führende Abführleitung für das zu speichernde Medium.

Gattungsgemäße Speicherbehälter sind in einer Vielzahl von Ausführungsformen bekannt. Sie dienen insbesondere der Speicherung verflüssigter Gase, wie bspw. Wasserstoff, Stickstoff, Sauerstoff, etc.

Ferner werden derartige Speicherbehälter auch verwendet um in ihnen kryogene Wasserstoffpumpen anzuordnen, die das im Speicherbehälter befindliche Medium, vorzugsweise Wasserstoff auf einen gewünschten Druck zwischen 1 und 18 barg (Niederdruck-Pumpen) oder 1 und 1000 barg (Hochdruck-Pumpen) verdichten.

Die Isolierung zwischen dem Innen- und dem Außenbehälter ist vorzugsweise als Vakuum-Isolierung asugebildet, insbesondere in Form einer sog. Multy-Layer-Isolierung ausgeführt. Alternativ kommen Perlit- oder Glasbubble-Füllungen zum Einsatz oder es wird auf Füllmaterialien verzichtet.

Im Falle eines Defektes oder der Wartung derartiger Speicherbehälter oder der in ihnen angeordneten kryogenen (Wasserstoff)Pumpe ist ein Entleeren des Speicherbehälters erforderlich, um Zugang bzw. Zugriff auf den Innenbehälter bzw. die in ihm angeordnete Pumpe zu erhalten. Dazu muss der Innenbehälter angewärmt werden, vorzugsweise auf Umgebungstemperatur, und ggf. gereinigt bzw. gespült werden. Aufgrund der vorbeschriebenen Vakuum-Isolierung dauert dieses Anwärmen mittels Wärmeeintrag aus der Umgebung mehrere Tage. Derartige lange Wartungszeiten sind jedoch nicht akzeptabel, insbesondere wenn es um die Wartung oder Reparatur der kryogenen Wasserstoffpumpe geht.

Gegenwärtig wird das Anwärmen des Innenbehälters beschleunigt, indem der Innenbehälter mit warmem Gas, vorzugsweise mit Wasserstoff oder Stickstoff gespült wird. Damit lassen sich zwar akzeptable Anwärmzeiten realisieren, allerdings erfodert diese Vorgehensweise zusätzliche Leitungen, eine externe Gasversorgung sowie Ablauf- und Sicherheitsprozeduren. Deshalb ist diese Lösung vergleichsweise teuer, kompliziert und wenig praktikabel.

Aufgabe der vorliegenden Erfindung ist es, einen gattungsgemäßen Speicherbehälter anzugeben, der ein vergleichsweise schnelles und unkompliziertes Anwärmen des Innenbehälters ermöglicht.

Zur Lösung dieser Aufgabe wird ein gattungsgemäßer Speicherbehälter vorgeschlagen, der dadurch gekennzeichnet ist, dass dem Innenbehälter Mittel zum Erwärmen des Innenbehälters zugeordnet sind.

Hierbei sind die Mittel zum Erwärmen des Innenbehälters in vorteilhafter Weise als wenigstens ein elektrisches Heizselement, das an der Innen- und/oder der Außenseite des Innenbehälters angeordnet ist, ausgebildet.

Die Erfindung ermöglicht es nunmehr, die für das Anwärmen des Innenbehälters erforderliche Wärme unmittelbar an der erforderlichen Stelle des Speicherbehälters zu erzeugen. Dies gelingt insbesondere durch die Verwendung einer oder mehrerer elektrischer Heizschlangen, die unmittelbar an der Innen- und/oder Außenseite des Innenbehälters befestigt sind.

Den erfindungsgemäßen Speicherbehälter weiterbildend wird vorgeschlagen, dass der Innenbehälter wenigstens einen Temperatursensor aufweist, der für die Messung der Temperatur des Innenbehälters ausgebildet ist.

Mittels dieser Ausgestaltung des erfindungsgemäßen Speicherbehälters kann ein kontrolliertes Anwärmen des Innenbehälters bzw. des darin gespeicherten Mediums erfolgen.

Der erfindungsgemäße Speicherbehälter sowie weitere vorteilhafte Ausgestaltungen desselben seien nachfolgend anhand des in der **Figur** dargestellten

Ausführungsbeispiels näher erläutert. Hierbei zeigt die Figur eine schematisierte Schnittdarstellung durch einen Speicherbehälter mit einer in ihm angeordneten kryogenen Wasserstoffpumpe.

Der in der Figur dargestelle Speicherbehälter dient der Aufnahme von flüssigem Wasserstoff. Er weist einen Außenbehälter 10 sowie einen Innenbehälter 11 auf, zwischen denen eine Vakuum-Isolierung 13 angeordnet ist. Der Innenbehälter ist durch einen Abschlussflansch 12 zur Umgebung abgedichtet. Mittels einer Befüllleitung 2 wird der flüssige Wasserstoff 3 dem Innenbehälter 11 zugeführt. Die Entnahme von gasförmigem Wasserstoff erfolgt über die Entnahmeleitung 14. Sofern der erfindungsgemäße Speicherbehälter ausschließlich der Lagerung eines Mediums dient, wird die Entnahmeleitung 14 vorzugsweise derart angeordnet, dass (auch) eine Entnahme von flüssigem Medium möglich ist. Derartige Speicherbehälter können grundsätzlich auch mehrere Befüll- und/oder Entnahmeleitungen aufweisen. In vorteilhafter Weise verfügt die Abführleitung 14 über einen Ventil-auf- und -absperrbaren Abgang zur Abführung des erwärmten Mediums zu einer sicheren Abblasestelle, vorzugsweise einer Kaminleitung.

Die in dem Speicherbehälter angeordnete kryogene Wasserstoffpumpe weist mehrere außerhalb des Speicherbehälters angeordnete Antriebe 1, Kolbenstange 7, sowie dazugehörige Zugrohrhülse 8 und Abdichtung 9 durch den Abschlussflansch 12, und einen Kolbenräume 5 auf. Dieser ist während des Betriebes der Wasserstoffpumpe vollständig in den flüssigen Wasserstoff eingetaucht. Der mittels der Wasserstoffpumpe geförderte flüssige Wasserstoff wird über die Entnahmeleitung 4 aus dem Innenbehälter 11 abgeführt.

Erfindungsgemäß sind dem Innenbehälter 11 Mittel zum Erwärmen des Innenbehälters zugeordnet. Bei der in der Figur dargestellen Ausführungsform des erfindungsgemäßen Speicherbehälters sind diese Mittel zum Erwärmen des Innenbehälters als eine oder mehrere elektrische Heizschlangen 15, die an der Außenseite des Innenbehälters 11 angeordnet sind, ausgebildet. Alternativ oder ergänzend können diese elektrischen Heizschlangen 15 an der Innenseite des Innenbehälters 11 vorgesehen sein. In vorteilhafter Weise werden die Heizschlangen 15 derart angeordnet, dass sie möglichst großflächig mit der Außenseite des Innenbehälters 11 in direktem Kontakt stehen. Zudem ist darauf zu achten, dass die erfindungsgemäß vorzusehenden Mittel zum Erwärmen des Innenbehälters für die Verwendung im Vakuum sowie bei extrem niedrigen Temperaturen ausgelegt sein müssen. Eine ggf. vorzusehende externe Stromversorgung 6 für die Heizschlange(n) 15 ist bei der Durchführung durch den Außenbehälter 10 sowie die Vakuumisolierung 13 entsprechend abzudichten.

Des weiteren ist in vorteilhafter Weise wenigstens ein Temperatursensor 16 vorgesehen, der für die Messung der Temperatur des Innenbehälters 11 bzw. dessen Speicherraumes ausgebildet ist.

Sofern der erfindungsgemäße Speicherbehälter bzw. dessen Innenbehälter 11 anzuwärmen ist, wird die Zuführung des Wasserstoffs über die Befüllleitung 2 gestoppt. Anschließend wird bzw. werden die elektrischen Heizschlangen 15 aktiviert und der Anwärmprozess beginnt. Die Überwachung des Prozesses erfolgt mittels des Temperatursensors 16. Aufgrund des Anwärmprozesses verdampft der flüssige Wasserstoff 3 und entweicht über die Abführleitung 14 aus dem Innenbehälter 11. Bei Erreichen der gewünschten Innenbehältertemperatur werden die elektrischen Heizschlangen 15 deaktiviert und die Wartungs- oder Reparaturarbeiten am Innenbehälter 11 und/oder der Wasserstoffpumpe können durchgeführt werden.

Der erfindungsgemäße Speicherbehälter ermöglicht somit ein vergleichsweise schnelles und unkompliziertes Anwärmen des Innenbehälters. Der apparative Aufwand hierfür ist vergleichsweise gering, weswegen die Erfindung insbesondere bei Speicherbehältern von Vorteil ist, bei denen geringe Standzeiten unerlässlich sind.

## Patentansprüche

1. Speicherbehälter für ein Medium, insbesondere für verflüssigte Gase, aufweisend
- einen Außenbehälter (10),
- einen Innenbehälter (11),
- eine zwischen dem Innen- und dem Außenbehälter angeordnete Isolierung (13),
- eine in den Innenbehälter (11) führende Befüllleitung (2) für das zu speichernde Medium und
- eine aus dem Innenbehälter (11) führende Abführleitung (14) für das zu speichernde Medium,
**dadurch gekennzeichnet, dass** dem Innenbehälter (11) Mittel zum Erwärmen (15) des Innenbehälters (11) zugeordnet sind.

2. Speicherbehälter nach Anspruch 1, **dadurch gekennzeichnet, dass** die Mittel zum Erwärmen (15) des Innenbehälters (11) als wenigstens ein elektrisches Heizselement, vorzugsweise in Form einer Heizschlange, das an der Innen- und/oder der Außenseite des Innenbehälters (11) angeordnet ist, ausgebildet sind.

3. Speicherbehälter nach Anspruch 1 oder 2, **dadurch gekennzeichnet, dass** der Innenbehälter (11) wenigstens einen Temperatursensor (16) aufweist, der für die Messung der Temperatur des Innenbehälters (11) ausgebildet ist.

4. Speicherbehälter nach einem der vorhergehenden Ansprüche, wobei der Speicherbehälter der Speicherung von flüssigem Wasserstoff dient, **dadurch gekennzeichnet, dass** dem Innenbehälter (11) eine kryogene Wasserstoffpumpe zugeordnet ist, wobei zumindest der Kolbenraum (5) der Wasserstoffpumpe derart angeordnet ist, dass er im Pumpbetrieb in dem flüssigen Wasserstoff eingetaucht ist.

5. Speicherbehälter nach Anspruch 4, **dadurch gekennzeichnet, dass** die dem Innenbehälter (11) zugeordnete Wasserstoffpumpe einen Abschlussflansch (12) zum Außenbehälter (10), eine Zugrohrhülse (8) und eine Abdichtung (9) aufweist.

6. Speicherbehälter nach einem der vorhergehenden Ansprüche, **dadurch gekennzeichnet, dass** die Isolierung als Vakuum-Isolierung ausgebildet ist.

7. Speicherbehälter nach einem der vorhergehenden Ansprüche, **dadurch gekennzeichnet, dass** das Kabel für die elektrische Spannungsversorgung (6) des Heizelements (15) mittels einer Vakuumdurchführung durch die Wandung des Außenbehälters (10) geführt wird.

8. Speicherbehälter nach einem der vorhergehenden Ansprüche, **dadurch gekennzeichnet, dass** die Abführleitung (14) über einen Ventil-auf- und absperrbaren Abgang zur Abführung des erwärmten Mediums zu einer sicheren Abblasestelle, vorzugsweise einer Kaminleitung, verfügt.
